# FASCICULE DE BREVET EUROPEEN

(11) **EP 0 457 864 B1**
(45) Date de publication et mention de la délivrance du brevet: **20.04.1994**
(21) Numéro de dépôt: 90916315.6
(22) Date de dépôt: 26.10.1990
(51) Int. Cl.: B63H 9/06, B63H 9/08

(54) **DISPOSITIF POUR L'ARTICULATION DE LA VOILE DANS LE SENS HORIZONTAL ET VERTICAL ASSOCIE A UN ENSEMBLE BOITIER DE GUINDANT, BOITIER DE CHUTE ET JONC**
VORRICHTUNG ZUR GELENKIGEN VERBINDUNG EINES SEGELS IN HORIZONTALEM UND VERTIKALEM SINN VERBUNDEN MIT EINER GEHÄUSEEINHEIT AM VORLIEK UND ACHTERLIEK UND EINEM STAB
DEVICE FOR HORIZONTAL AND VERTICAL PIVOTING OF SAIL WITH HOIST BLOCK, DROP BLOCK AND ROD SYSTEM

(30) Priorité: 26.10.1989 FR 8914246
(43) Date de publication de la demande: 27.11.1991
(73) Titulaire: MAILLARD, Michel, F-35400 Saint-Malo (FR)
(72) Inventeur: MAILLARD, Michel, F-35400 Saint-Malo (FR)
(74) Mandataire: Le Guen, Louis François
(86) Numéro de dépôt international: FR9000778
(87) Numéro de publication internationale: WO9106469

(56) Documents cités:
- CH-A- 0 620 645
- FR-A- 2 463 719

## Description

La présente invention concerne le domaine de la voile et précisement un ensemble composé d'un boitier de guindant fixé sur un coulisseau articulé permettant une rotation parfaite dans l'axe de la rainure du mât et d'un boitier de chute associé à un jonc ou une latte, rigidifiant le profil de la voile.

Actuellement il existe divers procédés pour tendre une voile. Le moyen le plus couramment employé est de glisser une latte plate dans un fourreau cousu sur la voile parallèlement à la bôme. Dans une autre réalisation, il existe un système de règlage de la latte composé de sangles, généralement situé sur le bord de chute. On remarque que dans ces deux exemples de réalisation, les lattes appuient sur le guindant de la voile pénalisant sa rotation sur la rainure du mât lors des changements de bord.

La présente invention permet, grâce à son boitier de guindant fixé solidaire sur un coulisseau articulé, d'orienter la voile sur tous les angles sans être pénalisé par la tension des lattes sur la rainure du mât. Le boitier situé sur le bord de chute de la voile possède une vis permettant de compresser le jonc ou la latte situé entre les deux boitiers.

L'invention est décrite par les caractéristiques de la revendication 1.

D'autres caractéristiques de l'invention apparaitront au cours de la description qui va suivre se référant aux dessins suivants :
. Fig. 1 est une représentation d'un ensemble boitier de jonc,
. Fig. 2 est une représentation d'un ensemble boitier de latte,
. Fig. 3 est un représentation d'un boitier de latte.

Suivant l'exemple de réalisation représenté sur la fig. 1 et conforme à l'invention l'ensemble rigidifiant la voile 1 est composé d'un boitier de guindant 2 fixé solidaire à un coulisseau articulé 3 coulissant dans la rainure du mât 4. Le guindant de la voile 1 est inséré entre les deux parties 2 et 2a du boitier de guindant. Le bord de chute de la voile 1 est inséré entre les deux parties du boitier de chute 5 et 5a. Entre le boitier de guindant 2 et le boitier de chute 5 se trouve prisonnier le jonc 6 coulissant dans son tunnel de toile 7 cousu, parallèlement à la bôme , sur la voile 1. Une vis 8 est situé dans le boitier de chute 5 et dans l'axe du jonc 6. En visant la vis 8 on exerce une pression sur le jonc 6 permettant de rigidifer la voile 1 et de modifier son profil. Les deux boitiers 2 et 5 étant fixés sur la voile 1, la pression exercée sur le jonc 6 n'est pas transmise au coulisseau 3, ce qui permet une rotation parfaite de l'ensemble autour des deux axes de celui-ci.

Suivant l'exemple de réalisation représenté sur la fig. 2 et conforme à l'invention l'ensemble rigidifiant la voile 1 est composé d'un boitier de guindant 9 dans lequel coulisse une extrémité de la latte 10̸ et d'un boitier de chute 11 dans lequel coulisse l'autre extrémité de la latte 10̸. La latte 10̸ coulisse dans un tunnel de toile 12 cousu parallèlement à la bôme sur la voile 1. Le boitier de guindant 9 insère le guindant de la voile 1 entre ces deux parties 9 et 9a. Le boitier de chute 11 insère la chute de la voile 1 entre ces deux parties 11 et 11a. Dans la partie 9 du boitier de guindant et dans l'axe de la latte 10̸ est situé une vis 13, sur laquelle est fixé le coulisseau articulé de la rainure du mât, permettant d'exercer une sur la latte 10̸. Dans la partie 11 du boitier de chute et dans l'axe de la latte 10̸ est situé une vis 14 permettant d' exercer une pression sur la latte 10̸. Il suffit de visser la vis 14 du boitier de chute 11 pour exercer une pression sur la latte 10̸ quand celle-ci est en butée sur la vis 13 du boitier de guindant 9 afin de rigidifier la voile 1 et obtenir différents profils sans contrainte sur le coulisseau articulé de la rainure du mât.

Suivant l'exemple de réalisation représenté sur la Fig. 3 et conforme à l'invention le boitier de guindant 9 et le boitier de chute 11 recevant les deux extrémités de la latte 10̸ possédent un couvercle 15 coulissant permettant la mise en place de la latte 10̸. La voile 1 est insérée entre les parties 9.11 et 9a.11a, afin de permettre un minimum de course pour la compression de la latte 10̸, suivant sa longueur, une cale 16 est positionnée entre son extrémité et la vis 13.14. Conforme à l'invention le boitier de latte de guindant 9 et le boitier de chute 11 reste solidaire de la voile 1 malgré le changement ou le retrait de la latte 10̸ grâce à son couvercle à glissière 15 qui peut se dégager entièrement. Après la mise en place du couvercle à glissière 15 la latte 10̸ est prisonnière dans le boitier tout en restant libre en coulissement. En vissant les vis 13 et 14 on exerce une pression sur la latte 10̸ ce qui permet de rigidifier la voile 1 en modifiant son profil.

## Revendications

1. Dispositif pour articulation de la voile caractérisé en ce qu'il est composé d'un boitier (2, 9) fixé solidaire sur un coulisseau articulé insérant le guindant de la voile, et d'un boitier (5, 11) insérant la chute de la voile, entre lesquels est prisonnier un jonc (6) ou une latte (10̸) règlable en compression par l'intermédiaire d'une vis de règlage (8, 14).

2. Dispositif pour articulation de la voile suivant les revendications 1 et 2 caractérisé en ce que le boitier de guindant (2, 9) est composé de deux parties entre lesquelles vient s'insérer le guindant de la voile.

3. Dispositif pour articulation de la voile suivant les revendications 1, 2 et 3 caractérisé en ce que une des parties du boitier de guindant (2, 9) comporte un logement pouvant recevoir une des extrémités du jonc (6) ou de la latte (10̸), et une vis de règlage (8, 13, 14).

4. Dispositif pour articulation de la voile suivant la revendication 1 caractérisé en ce que le boitier de chute (5, 11) est composé de deux parties entre lesquelles vient s'insérer la chute de la voile.

5. Dispositif pour articulation de la voile suivant les revendications 1 et 5 caractérisé en ce qu'une partie du boitier de chute (5, 11) possède un logement pouvant recevoir une des extrémités du jonc (6) ou de la latte (10̸) et une vis de règlage (8, 14).

6. Dispositif pour articulation de la voile suivant la revendication 1 caractérisé en ce qu'il possède un jonc (6) ou une latte (10̸) prisonnier entre les logements situés dans le boitier de guindant (2, 9) et le boitier de chute 5 ou 11.

7. Dispositif pour articulation de la voile suivant les revendications 1, 6 et 7 caractérisé en ce que le jonc (6) ou la latte (10̸) est règlable en compression par l'intermédiaire de la vis (8, 14) permettant d'établir des profils différents la voile sans contrainte mécanique sur le coulisseau.

8. Dispositif pour l'articulation de la voile suivant les revendications 1, 5 et 6 caractérisé en ce que le boitier de guindant (9) et le boitier de chute (11) possèdent un couvercle coulissant permettant le dégagement de la latte (10̸).

9. Dispositif pour articulation de la voile suivant les revendications 1,5,6 et 9 caractérisé en ce que le boitier de guindant (9) et le boitier de chute (11) possèdent une ou plusieurs cales positionnées entre l'extrémité de la latte (10̸) et la vis de pression (13, 14) permettant diverses longueurs de la latte (10̸).

## Patentansprüche

1. Vorrichtung zur gelenkigen Verbindung eines Segels, **dadu**r**ch gekennzeichnet**, daß die Vorrichtung ein Gehäuse (2, 9), das als fester Bestandteil an einer gelenkigen Kulisse befestigt ist, die das Vorliek des Segels einfaßt, sowie ein Gehäuse (5, 11) enthält, das das Achterliek des Segels einfaßt, zwischen denen ein Stab (6) oder eine Latte (10) eingefaßt ist, die mittels einer Einstellschraube (8, 14) hinsichtlich ihres Druckes einstellbar sind.

2. Vorrichtung zur gelenkigen Verbindung eines Segels nach Anspruch 1, **dadurch gekennzeichnet**, daß das Vorliek-Gehäuse (2, 9) aus zwei Teilen besteht, zwischen denen das Vorliek des Segels eingefaßt ist.

3. Vorrichtung zur gelenkigen Verbindung eines Segels nach den Ansprüchen 1 und 2, **dadurch gekennzeichnet**, daß eines der Teile des Vorliek-Gehäuses (2, 9) eine Aufnahme für eines der Enden des Stabes (6) oder der Latte (10) und eine Einstellschraube (8, 13, 14) aufweist.

4. Vorrichtung zur gelenkigen Verbindung eines Segels nach Anspruch 1, **dadurch gekennzeichnet,** daß das Achterliek-Gehäuse (5, 11) aus zwei Teilen besteht, zwischen denen das Achterliek des Segels eingefaßt ist.

5. Vorrichtung zur gelenkigen Verbindung eines Segels nach den Ansprüchen 1 und 4, **dadurch gekennzeichnet,** daß ein Teil des Achterliek-Gehäuses (5, 11) eine Aufnahme für eines der Enden des Stabes (6) oder der Latte (10) und eine Einstellschraube (8, 14) aufweist.

6. Vorrichtung zur gelenkigen Verbindung eines Segels nach Anspruch 1**,** **dadurch gekennzeichnet,** daß sie einen Stab (6) oder eine Latte (7) aufweist, die zwischen den in dem Vorliek-Gehäuse (2, 9) und dem Achterliek-Gehäuse (5 oder 11) angeordneten Aufnahmen eingefaßt ist.

7. Vorrichtung zur gelenkigen Verbindung eines Segels nach den Ansprüchen 1, 5 und 6, **dadurch gekennzeichnet**, daß der Stab (6) oder die Latte (10) mittels der Schraube (8, 14) hinsichtlich ihres ausgeübten Druckes einstellbar ist, so daß unterschiedliche Profile des Segels ohne mechanische Einwirkung auf die Kulisse erzielbar sind.

8. Vorrichtung zur gelenkigen Verbindung eines Segels nach den Ansprüchen 1, 4 und 5, **dadurch gekennzeichnet,** daß das Vorliek-Gehäuse (9) und das Achterliek-Gehäuse (11) ein gleitendes Deckelteil aufweisen, das das Freikommen der Latte (10) ermöglicht.

9. Vorrichtung zur gelenkigen Verbindung eines Segels nach den Ansprüchen 1, 4, 5 und 8, **dadurch gekennzeichnet**, daß das Vorliek-Gehäuse (9) und das Achterliek-Gehäuse (11) einen oder mehrere Anschläge aufweist, die zwischen dem Ende der Latte (10) und der Druckschraube (13, 14) liegen und unterschiedliche Längen der Latte (10) ermöglichen.

## Claims

1. A device for the articulation of a sail characterized in that it is composed of a block (2,9) fixed jointedly to an articulated slider holding a sail tensioner, and a block (5,11) holding the falling edge of the said sail, between which is held a rod (6) or a slat (10) the compression of which can be regulated by means of a regulating screw (8,14).

2. A device for the articulation of a sail in accordance with claim 1, characterized in that the tensioning block (2,9) is composed of two parts, between which is inserted the sail tensioner.

3. A device for the articulation of a sail in accordance with claims 1 and 2, characterized in that one of the parts of the tensioning block (2,9) comprises a housing capable of receiving one of the ends of the rod (6) or of the slat (10) and a regulating screw (8,13,14).

4. A device for the articulation of a sail in accordance with claim 1 characterized in that the drop block (5,11) is composed of two parts between which is inserted the falling edge of the sail.

5. A device for the articulation of a sail in accordance with the claims 1 and 4, characterized in that a part of the drop block (5,11) comprises a housing capable of receiving one of the ends of the rod (6) or of the slat (10) and a regulating screw (8,14).

6. A device for the articulation of a sail in accordance with claim 1, characterized in that it comprises a rod (6) or a slat (10) held between the housings situated in the tensioning block (2,9) and the drop block (5,11).

7. Device for the articulation of a sail in accordance with the claims 1,5 and 6, characterized in that the compression of the rod (6) or the slat (10) is regulable by means of a screw (8,14) allowing the sail to take up different profiles without mechanical stress on the slider.

8. A device for the articulation of a sail in accordance with the claims 1,4 and 5 characterized in that the tensioning block (9) and the drop block (11) comprise a sliding cover allowing the disengagement of the slat (10).

9. A device for the articulation of a sail in accordance with the claims 1,4,5 and 8, characterized in that the tensioning block (9) and the drop block (11) comprise one or more chocks positioned between the end of the slat (10) and the binding screw (13,14) allowing the effective length of the slat (10) to be varied.
